# EUROPÄISCHE PATENTSCHRIFT

(11) **EP 1 362 170 B1**
(45) Veröffentlichungstag und Bekanntmachung des Hinweises auf die Patenterteilung: **19.01.2005**
(21) Anmeldenummer: 02710672.3
(22) Anmeldetag: 14.02.2002
(51) Int. Cl.: F02D 9/10, F02M 69/04

(54) **ANSAUGLUFTDROSSELKLAPPE MIT INTEGRIERTEM KRAFTSTOFFEINSPRITZSYSTEM FÜR EINE BRENNKRAFTMASCHINE**
INLET AIR THROTTLE VALVE WITH INTEGRATED FUEL INJECTION SYSTEM FOR AN INTERNAL COMBUSTION ENGINE
PAPILLON D'ADMISSION D'AIR AVEC SYSTEME D'INJECTION DE CARBURANT INTEGRE POUR UN MOTEUR A COMBUSTION INTERNE

(30) Priorität: 22.02.2001 AT 2862001
(43) Veröffentlichungstag der Anmeldung: 19.11.2003
(73) Patentinhaber: Bitter Engineering & Systemtechnik GmbH, 4523 Neuzeug (AT)
(72) Erfinder: HEER, Siegfried, A-4560 KIRCHDORF/KREMS (AT)
(74) Vertreter: Babeluk, Michael, Dipl.-Ing.
(86) Internationale Anmeldenummer: PCT/AT2002/000050
(87) Internationale Veröffentlichungsnummer: WO 2002/066808

(56) Entgegenhaltungen:
- GB-A- 2 131 876
- US-A- 3 202 404
- US-A- 4 079 718

## Beschreibung

Die Erfindung betrifft ein Kraftstoffeinspritzsystem für eine Brennkraftmaschine mit innerer Verbrennung mit einem Ansaugrohr, in dem eine Drosselklappe schwenkbar angeordnet ist, auf der eine Kraftstoffeinspritzdüse befestigt ist.

Um die immer höheren Anforderungen an Brennkraftmaschinen hinsichtlich Kraftstoffverbrauch und Abgasemission zu erfüllen, ist es erforderlich die in das Saugrohr eingespritzte Kraftstoffmenge und den Einspritzzeitpunkt in Abhängigkeit vom jeweiligen Betriebszustand der Brennkraftmaschine sorgfältig zu steuern. Dazu wird im Allgemeinen ein elektronisches Steuergerät verwendet, das mit mehreren Sensoren in Verbindung steht, die den Betriebszustand der Brennkraftmaschine erfassen. Der Aufwand für ein solches Kraftstoffeinspritzsystem einschließlich der erforderlichen Pumpen, Düsen und dergleichen ist für Brennkraftmaschinen wie sie in Kraftfahrzeugen Verwendung finden zumeist akzeptabel, bei kleineren und kostengünstigen Brennkraftmaschinen jedoch sehr problematisch.

Verschiedene Ansätze haben das Ziel verfolgt durch Anordnung von Kraftstoffeinspritzdüsen auf der Drosselklappe selbst Verbesserungen zu erzielen, ohne aufwändige Steuerungen vorsehen zu müssen. Solche Lösungen sind beispielsweise in der US 3,202,404 A, der US 3,771,504 A, der US 4,259,935 A oder GB 2 131 876 A beschrieben. Diese Lösungen sind zwar konstruktiv relativ einfach, können aber die hohen Anforderungen an Kraftstoffverbrauch und Abgasemissionen nicht erfüllen.

Aufgabe der vorliegenden Erfindung ist es diese Nachteile zu vermeiden und ein Kraftstoffeinspritzsystem zu schaffen, das bei einfachem und kostengünstigen Aufbau eine fein abgestimmte Steuerung der Kraftstoffeinspritzung ermöglicht.

Erfindungsgemäß werden diese Aufgaben dadurch gelöst, dass auf der Drosselklappe weiters eine Einrichtung zur Steuerung der Kraftstoffeinspritzung angeordnet ist. Durch die erfindungsgemäße Lösung kann ein externes Steuergerät entfallen, wodurch eine wesentliche Vereinfachung und Kostenreduktion möglich ist.

In einer besonders bevorzugten Ausführungsvariante der Erfindung ist vorgesehen, dass auf der Drosselklappe ein Pumpelement zur Erzeugung oder Steigerung des Einspritzdrucks angeordnet ist. In besonders bevorzugter Weise ist das Pumpenelement dazu als piezoelektrischer Aktuator ausgebildet. Auf diese Weise wird eine weitere Vereinfachung erzielt und es wird praktisch das gesamte Kraftstoffeinspritzsystem auf der Drosselklappe konzentriert.

Besonders vorteilhaft ist es, wenn auf der Drosselklappe weiters mindestens ein Sensor zur Erfassung einer für die Steuerung der Kraftstoffeinspritzung relevanten Eingangsgröße angeordnet ist. Wesentliche Eingangsgrößen für die Steuerung der Kraftstoffeinspritzung sind insbesondere der Druck und die Temperatur der Ansaugluft. Die entsprechenden Sensoren können direkt auf der Drosselklappe vorgesehen sein, wodurch nicht nur eine hohe Messgenauigkeit erzielt wird, sondern der Bauaufwand weiter verringert wird. Produktionstechnisch ist es dabei besonders günstig, wenn die Einrichtung zur Steuerung der Kraftstoffeinspritzung als einstückiger Bauteil ausgebildet ist, der den Sensor umfasst.

In der Folge wird die Erfindung anhand der in den Figuren dargestellten Ausführungsvarianten näher erläutert. Es zeigen:
- Fig. 1: schematisch die relevanten Teile einer Brennkraftmaschine mit einem erfindungsgemäßen Kraftstoffeinspritzsystem;
- Fig. 2 und 3: axonometrische Darstellungen verschiedener Ausführungsvarianten der Erfindung;
- Fig. 4: eine schematische Darstellung einer weiteren Ausführungsvariante; und
- Fig. 5a, 5b und 5c: den Einspritzvorgang bei einer piezoelektrischen Einspritzdüse.

In der Fig. 1 ist ein Zylinder 1 einer Brennkraftmaschine dargestellt, in dem ein Kolben 2 beweglich angeordnet ist. In herkömmlicher Weise wird der Gaswechsel über ein Einlassventil 3 und ein Auslassventil 4 gesteuert, die über Nocken 5 beziehungsweise 6 betätigt werden. Eine Zündkerze 7 dient zur Zündung des Kraftstoff-Luft-Gemisches. Im Einlasskanal 8 ist eine Drosselklappe 9 schwenkbar angeordnet auf der eine Kraftstoffeinspritzdüse 10 befestigt ist. Der Einspritzstrahl ist mit 11 gekennzeichnet. Die Ansaugluft wird gemäß dem Pfeil 12 von einem Sammler 13 zum Ansaugrohr 8a und dem Einlasskanal 8 geführt.

In der Fig. 2 ist eine bevorzugte Ausführungsvariante der Erfindung detaillierter dargestellt. Bei der Ausführungsvariante von Fig. 2 ist die Drosselklappe 9 auf einer Drosselklappenwelle 14 befestigt. Die Drosselklappenwelle 14 ist hohl, so dass über einen Anschluss 15 Kraftstoff aus einem Vorratsbehälter zugeführt werden kann. Über einen elektrischen Kontakt 16 wird die notwendige Energie der Drosselklappe zugeführt. In der Drosselklappe integriert ist eine hier nicht sichtbare Einspritzdüse mit einer Einspritzöffnung 17. Ein Temperatursensor 18 und ein Drucksensor 19 bestimmen die notwendigen Parameter für die Steuerung des Einspritzvorgangs.

Die Ausführungsvariante von Fig. 3 entspricht weitgehend der von Fig. 2 mit dem Unterschied, dass zusätzlich eine Infrarotschnittstelle 21 für Diagnose und Programmierung auf der Drosselklappe 9 vorgesehen ist. Weiters ist die Einrichtung zur Steuerung der Kraftstoffeinspritzung als einstückiger Bauteil 22 ausgebildet, der fest mit der Drosselklappe 9 verbunden ist und der als Hybridsteuergerät ausgebildet ist.

Bei der Ausführungsvariante von Fig. 4 ist ein externes Steuergerät 23 vorgesehen, das über Steuerleitungen 24 mit der Drosselklappe 9 in Verbindung steht. Wie bei den vorigen Ausführungsvarianten wird der Kraftstoff über eine Bohrung 25 in der Drosselklappenwelle 14 zugeführt und zunächst über ein erstes Ventil 26 gesteuert. Der Kraftstoff gelangt weiter über eine Expansionskammer 27 zu einem Magnetventil 28, das die eigentliche Kraftstoffeinspritzung steuert. In der Expansionskammer 27 sind Heizelemente 29 angeordnet, die in einer einem Tintenstrahldrucker vergleichbaren Weise den Ausstoßimpuls des Kraftstoffes erzeugen.

Bei der Ausführungsvariante von Fig. 5a, 5b und 5c wird der Kraftstoff über eine flexible Leitung 30 zur Drosselklappe 9 geführt. Auf der Drosselklappe 9 ist ein Pumpelement 31 angeordnet, das aus einem ersten Kolben 32 besteht, der von einem ersten piezoelektrischen Aktuator 33 angetrieben ist. Im ersten Kolben 32 ist ein weiterer Kolben 34 beweglich angeordnet, der von einem weiteren piezoelektrischen Aktuator 35 angetrieben ist, der sich innerhalb des ersten piezoelektrischen Aktuators 33 befindet. Das Pumpelement 31 wird mit Kraftstoff gefüllt, wenn der weitere Kolben 34 in der in der Fig. 5a gezeigten Stellung die Verbindung einer Zufuhrbohrung 37 zum Zylinderraum 36 freigibt. Die Einspritzmenge kann durch die Öffnungsdauer festgelegt werden. Es ist aber auch möglich, die Einspritzmenge über die Stellung des ersten Kolbens 32 vor dem Einspritzhub festzulegen. Der Einspritzhub wird bewirkt, indem der erste Kolben 32 in der Richtung des Pfeils 38 nach unten bewegt wird, wobei der weitere Kolben 34 den Zylinderraum 36 verschließt. Dieser Vorgang ist in Fig. 5c dargestellt. Ein solches Pumpelement 31 besitzt einen einfachen Aufbau und ist robust und sicher im Betrieb.

Die vorliegende Erfindung ermöglicht es in besonders kostengünstiger Weise, eine Vielzahl von Parametern bei der Steuerung der Kraftstoffeinspritzung zu berücksichtigen und damit einen Kraftstoffverbrauch und geringe Emissionswerte zu erzielen.

## Patentansprüche

1. Kraftstoffeinspritzsystem für eine Brennkraftmaschine mit innerer Verbrennung mit einem Ansaugrohr (8a), in dem eine Drosselklappe (9) schwenkbar angeordnet ist, auf der eine Kraftstoffeinspritzdüse (10) befestigt ist, **dadurch gekennzeichnet, dass** auf der Drosselklappe (9) eine Einrichtung zur Steuerung der Kraftstoffeinspritzung angeordnet ist.

2. Kraftstoffeinspritzsystem nach Anspruch 1, **dadurch gekennzeichnet, dass** auf der Drosselklappe (9) ein Pumpelement (31) zur Erzeugung oder Steigerung des Einspritzdrucks angeordnet ist.

3. Kraftstoffeinspritzsystem nach Anspruch 2, **dadurch gekennzeichnet, dass** das Pumpelement (31) als piezoelektrischer Aktuator (33, 35) ausgebildet ist.

4. Kraftstoffeinspritzsystem nach einem der Ansprüche 1 bis 3, **dadurch gekennzeichnet, dass** auf der Drosselklappe (9) weiters mindestens ein Sensor (18, 19) zur Erfassung einer für die Steuerung der Kraftstoffeinspritzung relevanten Eingangsgröße angeordnet ist.

5. Kraftstoffeinspritzsystem nach Anspruch 4, **dadurch gekennzeichnet, dass** der Sensor als Drucksensor (19) ausgebildet ist.

6. Kraftstoffeinspritzsystem nach Anspruch 4, **dadurch gekennzeichnet, dass** der Sensor als Temperatursensor (18) ausgebildet ist.

7. Kraftstoffeinspritzsystem nach einem der Ansprüche 4 bis 6, **dadurch gekennzeichnet, dass** die Einrichtung zur Steuerung der Kraftstoffeinspritzung als einstückiger Bauteil ausgebildet ist, der den Sensor (18, 19) umfasst.

8. Kraftstoffeinspritzsystem nach einem der Ansprüche 1 bis 7, **dadurch gekennzeichnet, dass** eine hohle Drosselklappenwelle (14) vorgesehen ist, über die die Kraftstoffzufuhr erfolgt.

9. Kraftstoffeinspritzsystem nach einem der Ansprüche 1 bis 8, **dadurch gekennzeichnet, dass** die Einrichtung zur Steuerung der Kraftstoffeinspritzung eine Infrarotschnittstelle (21) aufweist.

## Claims

1. A fuel injection system for an internal combustion engine with an intake manifold (8a) in which there is pivotally disposed a throttle (9) to which a fuel injection nozzle (10) is secured, **characterized in that** a device for controlling fuel injection is disposed on the throttle (9).

2. The fuel injection system according to claim 1, **characterized in that** a pump element (31) for generating or increasing the injection pressure is disposed on the throttle (9).

3. The fuel injection system according to claim 2, **characterized in that** the pump element (31) is configured to be a piezoelectric actuator (33, 35).

4. The fuel injection system according to one of the claims 1 through 3, **characterized in that** at least one sensor (18, 19) for registering an input value relevant to control fuel injection is further disposed on the throttle (9).

5. The fuel injection system according to claim 4, **characterized in that** the sensor is configured to be a pressure sensor (19).

6. The fuel injection system according to claim 4, **characterized in that** the sensor is configured to be a temperature sensor (18).

7. The fuel injection system according to one of the claims 4 to 6, **characterized in that** the device for controlling fuel injection is configured to be a component part that is made from one piece and includes the sensor (18, 19).

8. The fuel injection system according to one of the claims 1 to 7, **characterized in that** there is provided a hollow throttle shaft (14) through which the fuel is supplied.

9. The fuel injection system according to one of the claims 1 to 8, **characterized in that** the device for controlling fuel injection comprises an infrared interface (21).

## Revendications

1. Système d'injection de carburant pour un moteur à combustion interne doté d'une tubulure d'aspiration (8a) dans laquelle est disposé de manière orientable un papillon des gaz (9) sur lequel est fixé un injecteur de carburant (10),
**caractérisé en ce qu'**
un dispositif de commande de l'injection de carburant est disposé sur le papillon des gaz (9).

2. Système d'injection de carburant selon la revendication 1,
**caractérisé en ce qu'**
un élément de pompe (31) est disposé sur le papillon des gaz (9) afin de générer ou d'augmenter la pression d'injection.

3. Système d'injection de carburant selon la revendication 2,
**caractérisé en ce que**
l'élément de pompe (31) est conçu en tant qu'actionneur piézoélectrique (33, 35).

4. Système d'injection de carburant selon l'une quelconque des revendications 1 à 3,
**caractérisé en ce qu'**
au moins un capteur (18, 19) est disposé sur le papillon des gaz (9) pour enregistrer une grandeur d'entrée pertinente pour la commande de l'injection de carburant.

5. Système d'injection de carburant selon la revendication 4,
**caractérisé en ce que**
le capteur est conçu en tant que capteur de pression (19).

6. Système d'injection de carburant selon la revendication 4,
**caractérisé en ce que**
le capteur est conçu en tant que capteur de température (18).

7. Système d'injection de carburant selon l'une quelconque des revendications 4 à 6,
**caractérisé en ce que**
le dispositif de commande de l'injection de carburant est conçu en tant que composant d'une seule pièce comprenant le capteur (18, 19).

8. Système d'injection de carburant selon l'une quelconque des revendications 1 à 7,
**caractérisé en ce qu'**
il est prévu un axe de papillon creux (14) permettant l'amenée de carburant.

9. Système d'injection de carburant selon l'une quelconque des revendications 1 à 8,
**caractérisé en ce que**
le dispositif de commande de l'injection de carburant présente une interface à infrarouge (21).
